# EUROPÄISCHE PATENTSCHRIFT

(11) **EP 2 826 962 B1**
(45) Veröffentlichungstag und Bekanntmachung des Hinweises auf die Patenterteilung: **22.06.2016**
(21) Anmeldenummer: 13176503.4
(22) Anmeldetag: 15.07.2013
(51) Int. Cl.: F01D 11/12, F01D 25/24, F01D 9/02, F01D 25/18

(54) **Strömungsmaschine mit Dichtsegmenten und Leitschaufelsegmenten**
Turboengine with sealing segments and guide vane segments
Turbomachine avec segments d'étanchéité et segments d'aube directrice

(43) Veröffentlichungstag der Anmeldung: 21.01.2015
(73) Patentinhaber: MTU Aero Engines AG, 80995 München (DE)
(72) Erfinder: Gieg, Walter, 82223 Eichenau (DE); Kufner, Petra, 85586 Poing (DE); Stanka, Rudolf, 84431 Rattenkirchen (DE)

(56) Entgegenhaltungen:
- US-A1- 2004 151 582
- US-A1- 2005 002 779
- US-A1- 2005 004 810
- US-A1- 2010 247 298
- US-A1- 2011 243 725

## Beschreibung

Die Erfindung betrifft eine Strömungsmaschine nach dem Oberbegriff des Patentanspruchs 1.

Zur Abdichtung eines Radialspaltes zwischen Schaufelspitzen einer Laufschaufelreihe und einem die Laufschaufelreihe umgebenden Gehäuseabschnittes einer Strömungsmaschine wie eine Gasturbine ist gewöhnlich ein Dichtsegmentenring vorgesehen, der sich gehäuseseitig zwischen einer vorderen Laufschaufelreihe und einer hinteren Laufschaufelreihe erstreckt. Bei einer bekannten Abdichtung besteht der Dichtsegmentenring aus einer Vielzahl von gleichen Dichtsegmenten, die zur Umfangssicherung an ihrem vorderen Randabschnitt jeweils eine Vielzahl von Schlitzen zum formschlüssigen Zusammenwirken mit einer gleichen Anzahl von Vorsprüngen der vorderen Leitschaufelreihe aufweist. Die Leitschaufelreihen bestehen aus einer Vielzahl von gleichen Leitschaufelsegmenten, wobei bei dieser Art der Umfangssicherung die Anzahl der Dichtsegmente gleich der Anzahl der vorderen Leitschaufelsegmente ist bzw. die vorderen Leitschaufelsegmente ein ganzzahliges Vielfaches der Dichtsegmente sind. Bei 15 Leitschaufelsegmenten liegen also gewöhnlich 15, 5 oder 3 Dichtsegmente vor. In der US 2005002779 A1 ist eine derartige Umfangssicherung im Bereich eines hinteren Randabschnitts der Dichtsegmente und einer hinteren Leitschaufelreihe gezeigt.

Aufgabe der Erfindung ist es, eine Strömungsmaschine mit einer Umfangssicherung eines Dichtsegmentenrings mit einer alternativen Dichtsegmentenanzahl zum Abdichten eines Radialspaltes zwischen einem Gehäuseabschnitt und einer Laufschaufelreihe zu schaffen.

Diese Aufgabe wird gelöst durch eine Strömungsmaschine mit den Merkmalen des Patentanspruchs 1.

Eine erfindungsgemäße Strömungsmaschine hat einen Dichtsegmentenring zwischen einer vorderen Leitschaufelreihe und einer hinteren Leitschaufelreihe zum Abdichten eines Radialspaltes zwischen einem Gehäuseabschnitt und einer zwischen den Leitschaufelreihen umlaufenden Laufschaufelreihe. Der Dichtsegmentenring weist eine Vielzahl von gleichen Dichtsegmenten auf und zumindest eine der Leitschaufelreihen hat eine Vielzahl von gleichen Leitschaufelsegmenten. Erfindungsgemäß haben die Dichtsegmente jeweils mehrere in Umfangsrichtung nebeneinanderliegende Aufnahmen zum Zusammenwirken mit Sicherungselementen dieser Leitschaufelreihe, wobei die Aufnahmen und Sicherungselemente gleichmäßig über den Umfang verteilt sind und die Aufnahmen ein Vielfaches der Sicherungselemente sind, und jedes Leitschaufelsegment dieser Leitschaufelreihe mit ein Sicherungselement hat.

Die Erfindung ermöglicht die Umfangssicherung und die Bildung eines Dichtsegmentenringes, dessen Dichtsegmentenanzahl keine ganzzahlige Teilmenge einer Leitschaufelsegmentenanzahl ist. Bei 15 Leitschaufelsegmenten können dank der Erfindung beispielsweise 10 Dichtsegmente realisiert werden. Die Anzahl der Dichtsegmente kann somit optimal nach strukturmechanischen, fertigungstechnischen und/oder kostenbezogenen Aspekten bestimmt werden. Dadurch, dass die Aufnahmen ein Vielfaches der Sicherungselemente sind, befinden sich im montierten Zustand nicht alle Aufnahmen im Eingriff mit den Sicherungselementen und können so zur Vergleichmäßigung von unterschiedlichen Wärmeausdehnungsverhalten der Dichtsegmente und der Leitschaufelsegmente dienen.

Die Leitschaufelsegmente der relevanten Leitschaufelreihe haben nur ein Sicherungselement. Hierdurch ist jedes Dichtsegment lediglich mittels eines Aufnahme-Sicherungselementen-Eingriffs mit einem Leitschaufelsegment dieser Leitschaufelreihe verbunden. Durch lediglich eine Formschlussverbindung pro Dichtsegment und Leitschaufelsegment wird ein Verklemmen der Bauteile bei der Montage verhindert. Ebenso können durch die Einfachverbindung pro Dichtsegment und Leitschaufelsegment unterschiedliche Wärmeausdehnungen der Bauteile noch besser berücksichtig.

Um die Leitschaufelsegmente dieser Leitschaufelreihe und die Dichtsegmente an einer beliebigen Umfangsposition montieren zu können ist es vorteilhaft, wenn jedes Dichtsegment eine gleiche Vielzahl von Aufnahmen aufweist und diese sowie die Sicherungselemente an identischen Positionen der Dichtsegmente bzw. der Leitschaufelsegmente angeordnet sind. Gleichzeitig wird durch die jeweilige gleiche Anordnung der Aufnahmen und Sicherungselemente die Herstellung der Dichtsegmente und die der Leitschaufelsegmente vereinfacht.

Bei einem Ausführungsbeispiel sind das Sicherungselement des jeweiligen Leitschaufelsegmentes und die Aufnahmen des jeweiligen Dichtsegmentes symmetrisch zur jeweiligen Segmentenlängsachse angeordnet.

Bei einem bevorzugten Ausführungsbeispiel sind 1,5mal so viele Leitschaufelsegmente der Leitschaufelreihe wie Dichtsegmente und pro Dichtsegment dreimal so viele Aufnahmen wie Sicherungselemente pro Leitschaufelsegment vorgesehen. Hierdurch befindet sich jede zweite Aufnahme im Eingriff mit einem Sicherungselement bzw. die Aufnahmen sind abwechselnd mit jeweils einem Sicherungselement belegt. Über den Umfang betrachtet befinden sich die Aufnahmen in alternierendem Eingriff mit einem Sicherungselement. Der hier doppelte Eingriff ist bei der Auslegung von Toleranzen und Wärmedehngen zu berücksichtigen.

Ein erfindungsgemäßes Dichtsegment für eine erfindungsgemäße Strömungsmaschine hat eine Vielzahl von in Umfangsrichtung gleichmäßig voneinander beabstandeten Aufnahmen zum Zusammenwirken mit einer korrespondierenden Sicherungselement.

Ein erfindungsgemäßes Leitschaufelsegment für eine erfindungsgemäße Strömungsmaschine hat nur ein Sicherungselement zum Zusammenwirken mit einer korrespondierenden Aufnahme eines Dichtsegmentes.

Sonstige vorteilhafte Ausführungsbeispiele der Erfindung sind Gegenstand weiterer Unteransprüche.

Im Folgenden wird ein bevorzugtes Ausführungsbeispiel der Erfindung anhand schematischer Darstellungen näher erläutert. Es zeigen
- Figur 1: einen Längsschnitt durch einen radial äußeren Bereich einer Strömungsmaschine, und
- Figur 2: ein formschlüssiges Zusammenwirken von Leitschaufelsegmenten und Dichtsegmenten basierend auf Figur 1.

Wie in Figur 1 gezeigt, hat eine erfindungsgemäße Strömungsmaschine 1 in Richtung eines einen Heißgaskanal 2 durchströmenden Heißgases betrachtet eine vordere statorseitige Leitschaufelreihe 4 und eine hintere statorseitige Leitschaufelreihe 6, zwischen denen eine rotorseitige Laufschaufelreihe 8 um eine nicht gezeigte Rotorachse umläuft. Die Laufschaufelreihe 8 ist von einem Gehäuseabschnitt 10 der Strömungsmaschine 1 umgriffen, wobei zum Abdichten eines Radialspaltes zwischen der Laufschaufelreihe 8 und dem Gehäuseabschnitt 10 zwischen den Leitschaufelreihen 4, 6 ein Dichtsegmentenring 12 angeordnet ist. Die Strömungsmaschine ist insbesondere eine Gasturbine und bevorzugterweise ein Flugtriebwerk. Die Schaufelreihen 4, 6, 8 sowie der Dichtsegmentenring 12 befinden sich bevorzugterweise in der Niederdruckturbine der Strömungsmaschine 1.

Die vordere Leitschaufelreihe 4 weist eine Vielzahl von gleichen Leitschaufelsegmenten 14 auf, die jeweils mehrere Schaufelblätter haben und mittels eines vorderen Halteabschnittes 16 und eines hinteren Halteabschnittes 18 formschlüssig in Gehäusenuten 20 und dergleichen der Strömungsmaschine 1 eingreifen. Ebenso weist die hintere Leitschaufelreihe 6 eine Vielzahl von gleichen Leitschaufelsegmenten 22 auf, die entsprechend über vorderen Halterabschnitte 24 und nicht gezeigte hintere Halteabschnitte mit Gehäusenuten 26 und dergleichen der Strömungsmaschine 1 formschlüssig zusammenwirken.

Der Dichtsegmentenring 12 hat eine Vielzahl von gleichen Dichtsegmenten 28, die jeweils einen mehrwinkeligen Grundkörper 30 aufweisen, an dessen dem Heißgaskanal 2 zugewandten Innenfläche Dichtwaben 32 zum Einlaufen von gegenüberliegenden Dichtstegen 34, 36 der Laufschaufelreihe 8 angeordnet sind. Der Dichtsegmentenring 12 und die Dichtstege 34, 36 bilden die sogenannte Outer Air Seal (OAS). Mit seinem vorderen Randabschnitt 38 und seinem hinteren Randabschnitt 40 befindet sich jeder Grundkörper 30 in axialer Überlappung mit Plattformüberhängen 42, 44 der Leitschaufelsegmente 14, 22. Die Plattformüberhänge 40, 42 sind über den jeweiligen Randabschnitt 38, 40 geführt bzw. die Randabschnitte 38, 40 sind unter den jeweiligen Plattformüberhang 42, 44 geführt. Die Randabschnitte 38, 40 sind somit radial außen zu den Plattformüberhängen 40, 42 angeordnet.

Zur Sicherung des Dichtsegmentenrings 12 in Umfangsrichtung zwischen den Leitschaufelreihen 4, 6 weisen die vorderen Leitschaufelsegmente 14 jeweils ein Sicherungselement auf, das in dem hier gezeigten Ausführungsbeispiel ein Sicherungssteg 46 ist, mit denen die Dichtsegmente 28 formschlüssig zusammenwirken. Die Sicherungsstege 46 erstrecken sich jeweils in einem Abstand zur Plattform entlang einer Rückseite 48 des hinteren Halterabschnittes 18 des jeweiligen Leitschaufelsegments 14 radial nach außen. Zum formschlüssigen Zusammenwirken mit den Sicherungsstegen 46 weisen die Dichtsegmente 28 jeweils mehrere Aufnahmen auf, die in dem hier gezeigten Ausführungsbeispiel als Schlitze 50 ausgebildet sind. Die Schlitze 50 sind stromaufwärts geöffnet und durchsetzen jeweils den vorderen Randabschnitt 38 der Grundkörper 30. Eine detaillierte Erläuterung der Umfangssicherung erfolgt in Figur 2 anhand von vier Leitschaufelsegmenten 14a, 14b, 14c, 14d und drei Dichtsegmenten 28a, 28b, 28c im Bereich der hinteren Halteabschnitte 18 und der vorderen Randabschnitte 38.

Jedes Leitschaufelsegment 14a, 14b, 14c, 14d weist einen einzigen Sicherungssteg 46a, 46b, 46c, 46d auf, der in dem hier gezeigten Ausführungsbeispiel in Umfangsrichtung mittig auf der Rückseite 48 der hinteren Halteabschnitte 18 positioniert ist. Die Position des Sicherungsstegs 46a, 46b ist natürlich nicht auf eine Mittenlage beschränkt. Die Sicherungsstege 46a, 46b, 46c, 46d liegen an identischen Positionen der Leitschaufelsegmente 14a, 14b, 14c, 14d. Ein Umfangabstand zu beiden Seitenkanten 52, 54 des Halteabschnittes 18 ist somit gleich. Der jeweils einzige Sicherungssteg 46a, 46b, 46c, 46d pro Leitschaufelsegment 14a, 14b, 14c, 14d liegt auf einer sich in etwa in Strömungsrichtung des Heißgases erstreckenden Längsachse des jeweiligen Leitschaufelsegmentes 14a, 14b, 14c, 14d und ist somit in Umfangsrichtung symmetrisch zur Längsachse orientiert. Über den Umfang der Leitschaufelreihe 4 betrachtet sind die Sicherungsstege 46a, 46b, 46c, 46d gleichmäßig voneinander beabstandet.

Die Dichtsegmente 28a, 28b, 28c haben jeweils drei Schlitze 50a, 56a, 58a bzw. 50b, 56b, 58b bzw. 50c, die in Figur 2 zur Unterscheidung von Trennfugen 60, 62, 64, 66 zwischen benachbarten Dichtsegmenten 28a, 28b, 28c und benachbarten Leitschaufelsegmenten 14a, 14b, 14c, 14d als Punkte dargestellt sind. Aufgrund des Ausschnitts in Figur 2 ist von den drei Schlitzen des Dichtsegments 28c lediglich der Schlitz 50c sichtbar. Die Schlitze 50a, 56a, 58a bzw. 50b, 56b, 58b bzw. 50c liegen an identischen Positionen der Dichtsegmente 28a, 28b, 28c. Die Anzahl der Schlitze 50a, 56a, 58a bzw. 50b, 56b, 58b bzw. 50c pro Dichtsegment 28a, 28b, 28c (hier drei Schlitze 50, 56, 58 pro Dichtsegment 28) beträgt somit ein ganzzahliges Vielfaches der Anzahl der Sicherungsstege 46a, 46b, 46c, 46d pro Leitschaufelsegment 14a, 14b, 14c, 14d (hier ein Sicherungssteg 46 pro Leitschaufelsegment 14).

Die Schlitze 50a, 56a, 58a bzw. 50b, 56b, 58b bzw. 50c liegen in Umfangsrichtung symmetrisch zur sich in etwa in Strömungsrichtung des Heißgases erstreckenden Längsachse der Dichtsegmente 28a, 28b, 28c. Ein Schlitz 56a, 56b liegt unmittelbar auf der Längsachse und befindet sich im gleichen Umfangsabstand zu Seitenkanten 68, 70 des jeweiligen Dichtsegmentes 28a, 28b, 28c. Die beiden anderen Schlitze 50a, 58a bzw. 50b, 58b bzw. 50c befindet sich beidseits des jeweils mittleren Schlitzes 56a, 56b. Diese seitlichen Schlitze 50a, 58a bzw. 50b, 58b bzw. 50c befinden sich in einem gleichen Umfangsabstand zum mittleren Schlitz 56a, 56b und somit in einem gleichen Umfangsabstand zur jeweils naheliegenden Seitenkante 68, 70. Selbstverständlich liegen die seitlichen Schlitze 50a, 58a bzw. 50b, 58b bzw. 50c auch in einem gleichen Umfangsabstand zur jeweils entfernten Seitenkante 70, 68. Über den Umfang des Dichtsegmentenrings 12 betrachtet sind die Schlitze 50a, 56a, 58a bzw. 50b, 56b, 58b bzw. 50c gleichmäßig voneinander beabstandet. Der Umfangsabstand der seitlichen Schlitze 50a, 58a bzw. 50b, 58b bzw. 50c zum mittleren Schlitz 56a, 56b ist in dem hier gezeigten Ausführungsbeispiel doppelt so groß wie der Umfangsabstand zur jeweils naheliegenden Seitenkante 68, 70.

Die Dichtsegmente 28a, 28b, 28c haben eine größere Erstreckung in Umfangsrichtung als die Leitschaufelsegmente 14a, 14b, 14c, 14d, sodass die Trennfugen 60, 62 zwischen den Dichtsegmenten 28a, 28b, 28c in Umfangsrichtung versetzt zu den Trennfugen 64, 66 der Leitschaufelsegmente 14a, 14b, 14c, 14d angeordnet sind. In dem gezeigten Ausführungsbeispiel hat ein Dichtsegment 28a, 28b, 28c die 1,5fache Umfangserstreckung wie eine Leitschaufelsegment14a, 14b, 14c, 14d. Hierdurch sind bei beispielsweise 15 Leitschaufelsegmenten 14a, 14b, 14c, 14d zur Bildung der Leitschaufelreihe 4 und lediglich 10 Dichtsegmente 28a, 28b, 28c zur Bildung des Dichtsegmentenrings 12 erforderlich. Beziehungsweise es liegen in dem hier gezeigten Ausführungsbeispiel 1,5mal so viele Leitschaufelsegmente 14a, 14b, 14c, 14d wie Dichtsegmente 28a, 28b, 28c vor.

In dem gezeigten Ausführungsbeispiel befindet sich jeweils jeder zweite Schlitz 50a, 58a, 56b, 50c des Dichtsegmentenrings 12 im Eingriff mit einem Sicherungssteg 46a, 46b, 46c, 46d. Mit anderen Worten, jeder zweite Schlitz 56a, 50b, 58b ist frei. In dem hier gezeigten Ausführungsbeispiel greift der Sicherungssteg 46a in den Schlitz 50a, der Sicherungssteg 46b in den Schlitz 58a, der Sicherungssteg 46c in den Schlitz 56b und der Sicherungssteg 46d in den Schlitz 50c ein. Die Schlitze 56a, 50b und 58b sind nicht belegt. In Umfangsrichtung betrachtet "wandern" die Sicherungsstege 46a, 46b, 46c, 46d quasi immer einen Schlitz 50a, 56a, 58a bzw. 50b, 56b, 58b bzw. 50c weiter. Da jedes Leitschaufelsegment 14a, 14b, 14c, 14d über lediglich einen Sicherungssteg 46a, 46b, 46c, 46d verfügt, bildet dabei jedes Leitschaufelsegment 14a, 14b, 14c, 14d nur eine Formschlussverbindung mit einem Dichtsegment 28a, 28b, 28c bzw. nur eine Umfangssicherung für ein Dichtsegment 28a, 28b, 28c. Aufgrund des in Umfangsrichtung "wandernden Eingriffs" befinden sich jedoch einige Dichtsegmente 28a mit mehreren Leitschaufelsegmenten 14a, 14b gleichzeitig im Formschluss. So greifen hier die Sicherungsstege 46a, 46b der Leitschaufelsegmenten 14a, 14b formschlüssig in die Schlitze 50a, 58a des Dichtsegmentes 28a ein.

Offenbart sind eine Strömungsmaschine mit einem Dichtsegmentenring zwischen einer vorderen Leitschaufelreihe und einer hinteren Leitschaufelreihe zum Abdichten eines Radialspaltes zwischen einem Gehäuseabschnitt und einer zwischen den Leitschaufelreihen umlaufenden Laufschaufelreihe, wobei der Dichtsegmentenring eine Vielzahl von gleichen Dichtsegmenten und zumindest eine der Leitschaufelreihe eine Vielzahl von gleichen Leitschaufelsegmenten hat, wobei die Dichtsegmente jeweils mehrere in Umfangsrichtung nebeneinanderliegende Aufnahmen zum Zusammenwirken mit Sicherungselementen dieser Leitschaufelreihe haben, wobei die Aufnahmen und Sicherungselemente gleichmäßig über den Umfang verteilt sind und die Aufnahmen ein Vielfaches der Sicherungselemente sind, ein Dichtsegment sowie ein Leitschaufelsegment.

### Bezugszeichenliste

- 1: Strömungsmaschine
- 2: Heißgaskanal
- 4: vordere Leitschaufelreihe
- 6: hinterer Leitschaufelreihe
- 8: Laufschaufelreihe
- 10: Gehäuseabschnitt
- 12: Dichtsegmentenring
- 14, a, b, c, d: Leitschaufelsegment
- 16: vorderer Halteabschnitt
- 18: hinterer Halteabschnitt
- 20: Gehäusenut
- 22: Leitschaufelsegment
- 24: vorderer Halteabschnitt
- 26: Gehäusenut
- 28, a, b, c: Dichtsegment
- 30: Grundkörper
- 32: Dichtwaben
- 34: Dichtsteg
- 36: Dichtsteg
- 38: vorderer Randabschnitt
- 40: hinterer Randabschnitt
- 42: Plattformüberhang
- 44: Plattformüberhang
- 46, a, b, c, d: Sicherungssteg
- 48: Rückseite
- 50, a, b, c: Schlitz
- 52: Seitenkante
- 54: Seitenkante
- 56, a, b, c: Schlitz
- 58, a, b, c: Schlitz
- 60: Trennfuge Dichtsegment
- 62: Trennfuge Dichtsegment
- 64: Trennfuge Leitschaufelsegment
- 66: Trennfuge Leitschaufelsegment
- 68: Seitenkante
- 70: Seitenkante

## Patentansprüche

1. Strömungsmaschine (1) mit einem Dichtsegmentenring (12) zwischen einer vorderen Leitschaufelreihe (4) und einer hinteren Leitschaufelreihe (6) zum Abdichten eines Radialspaltes zwischen einem Gehäuseabschnitt (10) und einer zwischen den Leitschaufelreihen (4, 6) umlaufenden Laufschaufelreihe (8), wobei der Dichtsegmentenring (12) eine Vielzahl von gleichen Dichtsegmenten (28) hat und zumindest eine Leitschaufelreihen (4) eine Vielzahl von gleichen Leitschaufelsegmenten (14) aufweist, wobei die Dichtsegmente (28) jeweils mehrere in Umfangsrichtung nebeneinanderliegende Aufnahmen (50, 56, 58) zum Zusammenwirken mit Sicherungselementen (46) dieser Leitschaufelreihe (4) haben, und wobei die Aufnahmen (50, 56, 58) und Sicherungselemente (46) gleichmäßig über den Umfang verteilt sind,
**dadurch gekennzeichnet, dass** die Aufnahmen (50, 56, 58) ein Vielfaches der Sicherungselemente (46) sind, und
dass jedes Leitschaufelsegment (14) dieser Leitschaufelreihe (4) nur ein Sicherungselement (46) hat.

2. Strömungsmaschine nach Anspruch 1, wobei jedes Dichtsegment (28) eine gleiche Vielzahl von Aufnahmen (50, 56, 58) aufweist und die Aufnahmen (50, 56, 58) sowie die Sicherungselemente (46) an identischen Positionen der Dichtsegmente (28) bzw. der Leitschaufelsegmente (14) dieser Leitschaufelreihe (4) angeordnet sind.

3. Strömungsmaschine nach Anspruch 1 oder 2, wobei das Sicherungselement (46) des jeweiligen Leitschaufelsegmentes (14) und die Aufnahmen (50, 56, 58) des jeweiligen Dichtsegmentes (28) symmetrisch zur jeweiligen Segmentenlängsachse angeordnet sind.

4. Strömungsmaschine nach einem der vorhergehenden Ansprüche, wobei 1,5mal so viele Leitschaufelsegmente (14) dieser Leitschaufelreihe (4) wie Dichtsegmente (28) und dreimal so viele Aufnahmen (50, 56, 58) pro Dichtsegment (28) wie Sicherungselemente (46) pro Leitschaufelsegment (14) vorgesehen sind.

## Claims

1. A continuous-flow machine (1) having a sealing segment ring (12) between a front row of guide vanes (4) and a back row of guide vanes (6) for sealing a radial gap between a housing section (10) and a row of rotor blades (8) circulating between the rows of guide vanes (4, 6), wherein the sealing segment ring (12) has a plurality of equal sealing segments (28) and at least one row of guide vanes (4) has a plurality of equal guide vane segments (14), wherein the sealing segments (28) each have several receivers (50, 56, 58) adjacent to each other in the circumferential direction in order to interact with safety elements (46) of this row of guide vanes (4), and wherein the receivers (50, 56, 58) and safety elements (46) are evenly distributed across the circumference,
**characterized in that** the receivers (50, 56, 58) are a multiple of the safety elements (46), and that each guide vane segment (14) of this row of guide vanes (4) has only one safety element (46).

2. The continuous-flow machine according to claim 1, wherein each sealing segment (28) has an equal plurality of receivers (50, 56, 58) and the receivers (50, 56, 58) as well as the safety elements (46) are arranged at identical positions of the sealing segments (28) or the guide vane segments (14) of this row of guide vanes (4).

3. The continuous-flow machine according to claim 1 or 2, wherein the safety element (46) of the respective guide vane segment (14) and the receivers (50, 56, 58) of the respective sealing segment (28) are arranged symmetrically to the respective longitudinal axis of the segment.

4. The continuous-flow machine according to one of the preceding claims, wherein 1.5 times as many guide vane segments (14) of this row of guide vanes (4) as sealing segments (28) and three times as many receivers (50, 56, 58) per sealing segment (28) as safety elements (46) per guide vane segment (14) are provided.

## Revendications

1. Turbomachine (1) comprenant une couronne de segments d'étanchéité (12) placée entre une rangée avant d'aubes directrices (4) et une rangée arrière d'aubes directrices (6) pour rendre étanche un espace radial ménagé entre une partie de boîtier (10) et une rangée d'aubes directrices (8) circulant entre les aubes directrices (4, 6), la couronne de segments d'étanchéité (12) comportant une pluralité de segments d'étanchéité (28) identiques et au moins une rangée d'aubes directrices (4) comportant une pluralité de segments d'aube directrice (14) identiques, les segments d'étanchéité (28) comportant chacun une pluralité de logements (50, 56, 58) adjacents dans la direction circonférentielle et destinés à coopérer avec des éléments de fixation (46) de cette rangée d'aubes directrices (4), et les logements (50, 56, 58) et éléments de fixation (46) étant répartis uniformément sur la circonférence, **caractérisée en ce que** les logements (50, 56, 58) sont un multiple des éléments de fixation (46), et **en ce que** chaque segment d'aube directrice (14) de cette rangée d'aubes directrices (4) ne comporte qu'un seul élément de fixation (46).

2. Turbomachine selon la revendication 1, dans laquelle chaque segment d'étanchéité (28) comporte une même pluralité de logements (50, 56, 58) et les logements (50, 56, 58) et les éléments de fixation (46) sont disposés aux mêmes positions des segments d'étanchéité (28) ou des segments d'aube directrice (14) de cette rangée d'aubes directrices (4).

3. Turbomachine selon la revendication 1 ou 2, dans laquelle l'élément de fixation (46) du segment d'aube directrice (14) respectif et les logements (50, 56, 58) du segment d'étanchéité (28) respectif sont disposés symétriquement par rapport à l'axe longitudinal du segment respectif.

4. Turbomachine selon l'une des revendications précédentes, dans laquelle le nombre de segments d'aube directrice (14) de cette rangée d'aubes directrices (4) est égal à 1,5 fois le nombre de segments d'étanchéité (28) et le nombre de logements (50, 56, 58) par segment d'étanchéité (28) est égal à trois fois le nombre d'éléments de fixation (46) par segment d'aube directrice (14).
